# FASCICULE DE BREVET EUROPEEN

(11) **EP 3 825 782 B1**
(45) Date de publication et mention de la délivrance du brevet: **15.11.2023**
(21) Numéro de dépôt: 19211198.7
(22) Date de dépôt: 25.11.2019
(51) Int. Cl.: G04B 27/00, G04B 17/04, G04B 17/06, G04B 18/00, G04B 18/08

(54) **COMPOSANT HORLOGER RENFORCÉ**
VERSTÄRKTE UHRENKOMPONENTE
REINFORCED TIMEPIECE COMPONENT

(43) Date de publication de la demande: 26.05.2021
(73) Titulaire: Patek Philippe SA Genève, 1204 Genève (CH)
(72) Inventeur: HIDE, James, 1228 Plan-les-Ouates (CH)
(74) Mandataire: Micheli & Cie SA

(56) Documents cités:
- EP-A1- 2 337 221
- EP-A1- 2 503 404
- EP-A1- 3 182 213
- EP-B1- 2 503 404
- EP-B1- 2 506 093
- EP-B1- 3 182 213
- CH-A2- 702 799

## Description

La présente invention concerne un composant horloger comprenant une pièce composite comprenant une face supérieure, une face inférieure et une tranche, réalisée en un premier matériau et revêtue d'un deuxième matériau pour augmenter sa résistance mécanique, une partie de sa tranche étant dépourvue de ce revêtement. La présente invention concerne également un procédé de fabrication d'un tel composant.

### ART ANTERIEUR

Le silicium est un matériau de choix pour la réalisation de composants horlogers en raison de sa faible densité, de son élasticité, de son amagnétisme et de son aptitude à être usiné par des techniques de gravure. Cependant, à l'état brut, sa résistance mécanique, en particulier sa résistance aux chocs, est relativement faible car, d'une part, le silicium ne se déforme pas plastiquement et, d'autre part, les amorces de rupture se propagent très facilement le long de ses plans cristallins.

Il existe des solutions pour renforcer mécaniquement des pièces en silicium. Par exemple, la demande de brevet WO 2007/000271 propose pour cela de réaliser un revêtement en un matériau amorphe épais, tel que l'oxyde, le nitrure ou le carbure de silicium, le nitrure ou le carbure de titane, l'oxyde de silicium étant le matériau préféré et son épaisseur étant, dans ce cas, au moins cinq fois supérieure à l'épaisseur de l'oxyde de silicium formé naturellement à la surface du silicium au contact de l'air ambiant. Des composants horlogers comprenant une structure en silicium recouverte d'une couche de renfort en oxyde de silicium sont également décrits dans la demande de brevet WO 2008/135817 de la présente demanderesse.

Les techniques de micro-gravure utilisées pour la fabrication de pièces en silicium permettent la réalisation simultanée d'un lot de pièces à partir d'une même plaque de silicium. Ainsi, lors de la gravure, des parties en silicium sont laissées pour constituer des attaches ou ponts maintenant chacune des pièces attachée au reste de la plaque. Ces attaches seront plus tard cassées pour libérer les pièces de la plaque.

Comme l'indique la demande de brevet précitée WO 2008/135817, les attaches peuvent n'être cassées qu'à la fin du procédé de fabrication, ce qui implique que la couche de renfort est formée, après la gravure, sur toute la plaque de silicium, y compris les pièces et les attaches. En pratique, après la libération des pièces de la plaque, s'il reste des parties d'attache sur les pièces, elles sont souvent éliminées par usinage ou abrasion, pour des raisons esthétiques. Les zones de la surface des pièces finales où se trouvaient les attaches sont en silicium c'est-à-dire qu'elles ne sont pas recouvertes par la couche de renfort (par exemple en oxyde de silicium) puisque cette couche a été formée avant la rupture des attaches. Ces zones constituent donc des zones de fragilité qui laisseront les éventuelles amorces de rupture consécutives à des chocs se propager à l'intérieur de la pièce et causer une rupture de celle-ci. De plus, la fragilité de ces zones est aggravée par le fait que leur état de surface est généralement moins bon que celui du reste de la pièce et qu'elles peuvent dès leur formation présenter des micro-fissures.

La demande de brevet EP 2 503 404 décrit un procédé de fabrication permettant de limiter l'impact de telles zones de fragilité sur la solidité du composant. Pour cela, il est proposé, contrairement à l'usage qui consiste à éliminer par usinage ou abrasion l'éventuel reste des parties d'attache sur les pièces une fois séparées de la plaque, de détacher la pièce de la plaque de sorte qu'au moins une partie d'au moins une attache soit laissée sur le composant final prêt à être monté dans le mécanisme. L'attache est typiquement découpée au laser de sorte que sa longueur est au moins égale à sa largeur et/ou à son épaisseur. Le fait de laisser au moins une partie d'au moins une attache sur le composant final permet d'augmenter significativement la résistance mécanique du composant. En effet, les attaches ou parties d'attache laissées éloignent du reste de la surface extérieure du composant les surfaces non revêtues créées par le détachement de la structure ce qui limite la propagation des amorces de rupture. Cette solution n'est cependant pas entièrement satisfaisante dans la mesure où, même si les attaches ou parties d'attaches limitent la propagation des amorces de rupture en cas de choc indirect, un choc direct sur la zone fragilisée peut entraîner un impact sur le résidu d'attache.

L'invention concerne un composant horloger comprenant une pièce composite comprenant une face supérieure, une face inférieure et une tranche, réalisée en un premier matériau et revêtue d'un deuxième matériau pour augmenter sa résistance mécanique, au moins une partie de sa tranche étant dépourvue de ce revêtement, typiquement suite à la rupture d'une ou plusieurs attaches issues de son procédé de fabrication. La ou les parties de la tranche de la pièce dépourvues de ce revêtement constituent des zones de fragilité du composant.

Un but de la présente invention est de fournir un tel composant dont le risque de rupture ou d'endommagement en cas de choc, typiquement direct, sur la ou l'une desdites zones de fragilité est diminué.

### BREF EXPOSE DE L'INVENTION

L'invention propose à cette fin un composant horloger comprenant une pièce composite comprenant une face supérieure, une face inférieure et une tranche, réalisée en un premier matériau et revêtue d'un deuxième matériau pour augmenter sa résistance mécanique, au moins une partie de sa tranche étant dépourvue de ce revêtement, typiquement suite à la rupture d'une ou plusieurs attaches issues de son procédé de fabrication, ledit composant horloger étant caractérisé en ce qu'il comprend un organe protecteur qui, en vue de dessus ou en vue de dessous, s'étend à l'extérieur de la tranche de la pièce au niveau de ladite partie dépourvue de revêtement en couvrant au moins partiellement, et de préférence totalement, ladite partie.

Ledit organe protecteur permet de limiter la possibilité de chocs directs sur la partie de la tranche de la pièce composite dépourvue de revêtement à laquelle il est associé et possède ainsi, comme son nom l'indique, une fonction protectrice.

De préférence, en plus de sa fonction protectrice, ledit organe protecteur possède une autre fonction telle que, par exemple, une fonction de réglage, une fonction d'alourdissement, ou une fonction tribologique, de préférence, une fonction de réglage.

Comme organe protecteur ayant une fonction de réglage on peut par exemple citer une masselotte de réglage de l'inertie d'un balancier, un excentrique permettant en étant pivoté de régler une position de repos ou de fonction d'un composant avec lequel il coopère ou bien de régler la course d'un composant avec lequel il coopère.

Dans une forme de réalisation avantageuse de l'invention, le composant horloger est caractérisé en ce que ladite au moins une partie de la tranche de sa pièce composite dépourvue de revêtement se situe en retrait dans le composant, typiquement dans une échancrure de la tranche de ladite pièce composite. Celle-ci est ainsi doublement protégée contre des chocs directs, par l'organe protecteur et par le reste de la tranche de la pièce composite.

La pièce composite du composant selon l'invention peut comprendre plusieurs parties de sa tranche dépourvues de revêtement. Il possède alors typiquement au moins autant d'organes protecteurs que desdites parties de sorte qu'à chacune desdites parties dépourvues de revêtement est associée un organe protecteur distinct. Dans ce cas, en vue de dessus ou en vue de dessous, chacun des organes protecteurs associé à une partie de la tranche de la pièce composite dépourvue de revêtement s'étend à l'extérieur de la tranche de cette pièce au niveau de cette partie en couvrant au moins partiellement cette partie.

Lorsqu'un organe protecteur est un organe de réglage, il s'étend à l'extérieur de la tranche de la pièce au niveau de la partie dépourvue de revêtement à laquelle il est associé en couvrant au moins partiellement et de préférence totalement cette partie et cela quelle que soit sa position de réglage.

L'invention propose également un mécanisme d'horlogerie comprenant un premier composant horloger selon l'invention et un second composant horloger destiné à venir coopérer directement avec ledit premier composant horloger lors du fonctionnement du mécanisme, caractérisé en ce que le second composant horloger ne puisse atteindre le premier composant horloger que sur une partie de la tranche de sa pièce composite portant le revêtement ou sur un organe protecteur et cela quelle que soit la position de réglage du ou des organes protecteur réglables s'il y en a.

L'invention concerne aussi une pièce d'horlogerie telle qu'une montre-bracelet, une montre de poche, une pendule ou une pendulette comportant un tel mécanisme horloger.

Enfin, l'invention concerne un procédé de fabrication d'un composant horloger prêt à être monté dans un mécanisme horloger comprenant les étapes suivantes :
a. graver une pièce ayant une forme souhaitée pour le composant dans une plaque d'un premier matériau en laissant au moins une attache entre la pièce et le reste de la plaque, ladite pièce comprenant une face supérieure, une face inférieure et une tranche,
b. revêtir la plaque d'un deuxième matériau destiné à augmenter la résistance mécanique de la structure et couvrant ainsi la pièce et la ou les attache(s),
c. détacher la pièce de la plaque en sectionnant la ou les attache(s), puis, optionnellement, éliminer les portions d'attache(s) restantes, une ou plusieurs partie(s) de la tranche de la pièce étant alors dépourvue(s) dudit revêtement, et
d. fixer au moins un organe protecteur sur la pièce, de manière à ce que, en vue de dessus ou en vue de dessous, ledit organe protecteur s'étende à l'extérieur de sa tranche au niveau de la partie ou d'une des parties de sa tranche dépourvue(s) de revêtement en couvrant au moins partiellement ladite partie,
les étapes c) et d) pouvant être interverties.

L'étape a) du procédé de fabrication selon l'invention est typiquement réalisée à l'aide de la technique de gravure ionique réactive profonde DRIE (Deep Reactive Ion Etching).

L'étape c) du procédé de fabrication selon l'invention est de préférence mise en oeuvre en coupant les attaches par des moyens d'usinage, par exemple au laser. Elle peut également être mise en oeuvre en réalisant une cassure, par exemple en réalisant deux amorces de rupture puis en appliquant une force sur l'attache pour la casser.

De manière préférée, lors de l'étape c) au moins une partie d'au moins une attache est laissée sur le composant final prêt à être monté dans le mécanisme, ladite au moins une partie d'au moins une attache faisant saillie sur la tranche du composant final et présentant au moins l'une des caractéristiques suivantes :
a. une longueur au moins égale à sa largeur,
b. une longueur au moins égale à son épaisseur,
c. une longueur au moins égale à la moitié de la longueur qu'avait l'attache avant l'étape de détachement
comme cela est décrit dans la demande EP 2 503 404, de manière à diminuer d'avantage le risque de rupture ou d'endommagement du composant consécutivement à des chocs.

Le premier matériau selon l'invention est typiquement un matériau « fragile » c'est-à-dire qui n'est pas capable de se déformer plastiquement (à température ambiante, soit à 25°C). Il s'agit typiquement du silicium. Dans ce cas, le silicium peut être monocristallin, polycristallin ou amorphe, et avoir différentes orientations cristallines. Il peut en outre être dopé ou non.

Le deuxième matériau selon l'invention est par exemple de l'oxyde, du carbure ou du nitrure de silicium, du nitrure ou du carbure de titane ou du diamant, l'oxyde de silicium étant préféré.

L'organe protecteur selon l'invention est typiquement réalisé à base de métal, par exemple en un alliage cuivre-béryllium ou nickel phosphore, en or, en platine, en acier ou en nickel. En variante, il pourrait également être réalisé en bois, céramique, polymère ou mousse rigide.

Le composant horloger selon l'invention présente une résistance mécanique renforcée, en particulier aux chocs directs. L'agencement de son ou de ses organe(s) protecteur(s) le rend moins susceptible de subir des détériorations voire de se rompre en cas de choc, par exemple lors de son stockage, de son transport, de son montage ou de son utilisation au sein d'un mécanisme horloger.

Le composant selon l'invention présente également l'avantage de pouvoir être fabriqué de manière précise et par lots, un grand nombre de composants pouvant être réalisé simultanément à partir d'une même plaque.

### BREVE DESCRIPTION DES FIGURES

D'autres caractéristiques et avantages de la présente invention apparaîtront à la lecture de la description détaillée suivante faite en référence aux dessins annexés dans lesquels :
- la figure 1 est une vue en perspective de dessus d'un balancier selon un mode de réalisation particulier de l'invention ;
- la figure 2 est une vue de dessus d'une partie d'un mécanisme horloger selon un mode de réalisation particulier de l'invention, ledit mécanisme comprenant le balancier illustré à la figure 1 et un stop-balancier ;
- la figure 3 est vue de dessus en transparence illustrant une partie du balancier et du stop-balancier illustrés à la figure 2 ;
- la figure 4a est une vue de profil coupée selon l'axe I-I du balancier et du stop-balancier illustrés à la figure 1 ; la figure 4b est une vue de profil coupée selon l'axe II-II, du balancier et du stop-balancier illustrés à la figure 2 ;
- la figure 5 est une vue de dessus en transparence d'un balancier selon un autre mode de réalisation de l'invention.

### DESCRIPTION DETAILLEE

En référence aux figures 1 à 4b, un balancier 1 pour un organe régulateur de type balancier-spiral d'un mouvement d'horlogerie mécanique comprend, selon un mode de réalisation particulier de l'invention, une structure composite 2 de faible masse volumique portant à sa périphérie des parties métalliques 3 ayant une masse volumique élevée et des masselottes de réglage de l'inertie 11.

Le balancier 1 et sa structure 2 s'étendent typiquement dans un plan. La structure 2 présente une face supérieure 2.1 et une face inférieure 2.2 délimitant sa tranche 2.3. Par « tranche » on entend la tranche définissant le contour extérieur de la structure 2 de balancier 1. Cela exclut donc les contours intérieurs des ouvertures 2.4 qui sont optionnelles.

La structure 2 comprend une planche 4 d'épaisseur e, typiquement constante. La planche 4 présente une partie centrale annulaire 5 à travers laquelle peut passer l'arbre sur lequel est destiné à être monté le balancier 1, une serge, par exemple comprenant deux parties 6a et 6b en forme d'arcs de cercle diamétralement opposées, des bras 7 reliant la partie centrale 5 aux deux parties 6a, 6b de la serge et, dans chacune des parties 6a, 6b de la serge, des cavités 8 dans lesquelles sont situées les parties métalliques 3. La structure 2 comprend aussi des rebords 9 faisant saillie sur la surface supérieure de la planche 4. Ces rebords 9 prolongent en hauteur la paroi des cavités 8, permettant aux cavités 8 et donc aux parties métalliques 3 qui les remplissent d'avoir une plus grande hauteur ou épaisseur que l'épaisseur e de la planche 4. Chacune des cavités 8 et des parties métalliques 3 a une forme allongée et courbe qui suit le contour en arc de cercle de la partie 6a ou 6b de la serge dans laquelle elle se trouve. Le nombre et les dimensions des parties métalliques 3 peuvent varier. Leur fonction est d'alourdir la serge afin d'augmenter le rapport moment d'inertie sur masse du balancier 1.

Enfin, la structure 2 comprend quatre tétons 10 portant chacun une masselotte 11, lesdites masselottes 11 permettant le réglage du moment d'inertie du balancier 1. Ces masselottes 11 sont typiquement maintenues sur les tétons 10 par serrage élastique. Le serrage élastique est tel que chacune d'elles est apte à pivoter autour du téton qui la porte pour le réglage de l'inertie du balancier 1.

A l'exception des parties métalliques 3 et des masselottes 11 qui sont rapportées, le balancier 1 peut être entièrement monolithique. La structure 2 est donc typiquement monolithique. Elle est réalisée en un matériau de base 12, par exemple du silicium, recouvert d'un revêtement 13 destiné à augmenter la résistance mécanique du balancier 1, notamment sa résistance aux chocs. Le revêtement 13 est, par exemple, une couche d'oxyde de silicium.

Le balancier 1 est fabriqué selon un procédé similaire à celui décrit dans la demande de brevet WO 2008/135817 de la présente demanderesse. Ainsi, une plaque du matériau de base 12 est gravée, de préférence par gravure ionique réactive profonde DRIE, pour former un lot de pièces ayant chacune la forme de la structure 2, chacune de ces pièces étant attachée au reste de la plaque par des attaches ou ponts de matière laissés pendant la gravure. Ensuite, le revêtement 13 est formé sur toutes les surfaces de la plaque, y compris les surfaces des pièces et des attaches. Puis les parties métalliques 3 sont formées dans des cavités définies par les pièces revêtues, à savoir les cavités 8, typiquement par électro-formage (croissance galvanique). Enfin, les pièces sont détachées de la plaque et les masselottes de réglage 11 sont montées sur le balancier 1.

Dans le cas d'un revêtement 13 d'oxyde de silicium sur un matériau de base 12 constitué de silicium, le revêtement 13 peut être formé en appliquant un traitement thermique à la plaque pour oxyder ses surfaces, comme dans la demande de brevet WO 2008/135817. Dans les autres cas, le revêtement 13 peut être formé par exemple par un dépôt chimique en phase vapeur ou un dépôt physique en phase vapeur.

Le détachement des pièces de la plaque créé des surfaces d'extrémité 15 fragiles, dépourvues du revêtement 13. Dans le cadre de l'invention, le détachement est typiquement effectué d'une manière qui laisse des parties d'attaches 14 sur les pièces afin de limiter la propagation d'amorces de rupture qui pourraient se produire sur ces surfaces « fragiles », comme décrit dans la demande EP 2 503 404. Ainsi, comme montré aux figures 1 à 4a, lesdites parties d'attaches 14 font saillie sur la tranche 2.3 de chaque pièce. Chacune d'elles est couverte par le revêtement 13 sauf sur la partie de sa tranche 2.3 correspondant à sa surface d'extrémité 15 créée par le détachement des pièces de la plaque (figure 4a). La longueur des parties d'attache 14 est typiquement supérieure ou égale à sa largeur et/ou à son épaisseur mesurées au niveau de la surface d'extrémité 15, comme décrit dans la demande EP 2 503 404.

Dans la présente invention, la position des tétons 10 et les dimensions des masselottes 11 sont telles que, en vue de dessus, chacune des masselottes 11 s'étend à l'extérieur de la tranche 2.3 de la structure 2 au niveau d'une partie d'attache 14 distincte en couvrant au moins partiellement la partie 15 de la tranche de cette attache 14 dépourvue de revêtement 13. Le tout est agencé de sorte que cela soit le cas quelle que soit la position de réglage de la masselotte 11 considérée.

Chaque masselotte de réglage 11 joue ainsi un rôle protecteur en limitant la possibilité de chocs directs sur les parties «fragiles » 15 de la tranche 2.3 du balancier 1 qui pourraient survenir lors de son stockage, de son transport ou de son montage dans un mécanisme horloger ou encore après ledit montage, au cours du fonctionnement normal dudit mécanisme horloger.

La figure 2 illustre une partie d'un mécanisme horloger comprenant, entre autres, une platine 16 sur laquelle sont montés le balancier 1 et un mécanisme d'arrêt de balancier 20, également appelé « stop-seconde » ou « stop-balancier ». Le stop-balancier 20 comprend un bras élastique 21 actionnable par la tige de mise à l'heure (non illustrée) du mécanisme et dont l'extrémité est destinée à venir coopérer directement avec la périphérie du balancier 1 pour arrêter son oscillation par friction, et cela quel que soit sa position. Il est possible qu'il vienne le frapper directement en regard d'une de ses attaches 14 présentant une zone 15 fragile.

Comme on peut le voir aux figures 4a et 4b, le bras 21 du stop-balancier 20 présente généralement une épaisseur ou hauteur h correspondant à la somme de l'épaisseur e de la planche 4 et de l'épaisseur e' de sa masselotte et est agencé de sorte que s'il frappe le balancier 1 au niveau d'une partie fragile 15 de sa tranche 2.3, le choc se fait sur la masselotte 11 et non sur ladite partie fragile 15. Dans d'autres positions du balancier 1, le bras 21 viendrait typiquement frapper directement sur une partie de la tranche 2.3 portant le revêtement 13 ou bien sur une autre des quatre masselottes 11.

La hauteur h du bras 21 de balancier pourrait être différente à partir du moment où la fonction de protection est assurée. Typiquement, le bras 21 est agencé pour que, une fois monté dans le mécanisme horloger, il soit horizontalement en regard à la fois d'au moins une partie de la tranche 2.3 de la planche 4 du balancier 1 et d'au moins une partie des masselottes 11.

En plus de son rôle protecteur limitant la possibilité de chocs directs sur les parties «fragiles » 15 de la tranche 2.3 du balancier 1 qui pourraient survenir depuis sa fabrication et jusqu'à son montage dans un mécanisme horloger, les masselottes 11 ont un rôle protecteur vis-à-vis des chocs contre le bras 21 du stop-balancier 20. De cette façon, le risque de rupture ou d'endommagement majeur du balancier 1 lors de l'actionnement du stop-balancier 20 est significativement réduit.

Au vu de ce qui précède, les masselottes 11 ont donc un rôle double, elles servent à la fois d'organe protecteur ou « bouclier » mécanique du balancier 1 contre des chocs qui peuvent être imprévisibles (transport, montage ...) ou prévisibles (chocs répétés contre un stop-balancier par exemple) et d'organe de réglage de l'inertie.

Pour satisfaire leur rôle double, les masselottes 11 doivent avoir une masse volumique élevée pour apporter de l'inertie au balancier 1 et de préférence une résistance mécanique élevée. Si elles sont typiquement réalisées en un alliage cuivre - béryllium, les autres matériaux traditionnellement utilisés pour la réalisation de masselottes de réglage, comme l'or, le platine, l'acier, le nickel ou un alliage nickel-phosphore conviennent tout à fait dans le cadre de l'invention.

En variante, il est envisageable de réaliser un balancier 1 selon l'invention dont les parties d'attache 14 auraient été éliminées complètement, typiquement par abrasion, les parties fragiles 15 de la tranche 2.3 non recouvertes du revêtement 13 affleureraient alors le reste de la tranche 2.3. Dans ce cas, la position des tétons 10 et les dimensions des masselottes 11 seraient telles que, en vue de dessus, chacune des masselottes 11 s'étendrait à l'extérieur de la tranche 2.3 de la structure 2 au niveau d'une de ses parties 15 dépourvue de revêtement distincte, en couvrant au moins partiellement ladite partie 15, le tout étant agencé de sorte que cela soit le cas quelle que soit la position de réglage de la masselotte 11 considérée.

Dans une variante du procédé de fabrication du balancier 1 selon l'invention, les masselottes de réglage 11 pourraient être montées sur les tétons 10 avant la rupture des attaches.

Dans l'exemple illustré aux figures 1 à 4b, la structure 2 comprend quatre parties fragiles 15 et quatre tétons 10 portant chacun une masselotte de réglage 11, chacune desdites masselottes 11 protégeant une desdites parties fragiles 15. Il est clair que la structure 2 pourrait comprendre un nombre différent de parties fragiles 15 et de masselottes et que seulement certaines parties fragiles 15 pourraient être protégées par des masselottes ou bien que seulement certaines masselottes 11 protègent une partie fragile 15.

Dans un autre mode de réalisation, le composant selon l'invention est un marteau d'horlogerie et son organe de réglage est un excentrique permettant le réglage de sa position de repos contre une butée.

En référence à la figure 5, dans encore un autre mode de réalisation, le composant selon l'invention est balancier 100 comprenant une structure composite 102, typiquement en silicium recouvert d'oxyde de silicium, comprenant une face supérieure, une face inférieure et une tranche. Une partie dite fragile 115 de cette tranche, correspondant à la surface créée par la cassure d'une attache de fabrication 114, est dépourvue de revêtement. La structure 102 comprend des tétons 110 portant des rondelles d'inertie dont l'une d'elles 111 est positionnée de sorte que, en vue de dessus, elle s'étend à l'extérieur de la tranche de la structure au niveau de ladite partie fragile 115 en couvrant totalement ladite partie. Cette rondelle d'inertie a un rôle double, à la fois protecteur en ce qu'elle limite la possibilité de chocs directs sur la partie fragile 115 et à la fois d'alourdissement pour augmenter l'inertie du balancier 100. Avantageusement, la partie fragile 115 de la tranche de la structure 102 se situe en retrait dans cette structure, dans une échancrure de sa tranche, de manière à limiter davantage la possibilité de chocs directs sur la partie fragile 115.

Outre sa grande précision, liée à la précision de son étape (a) de gravure, le procédé de fabrication selon l'invention permet de réaliser un grand nombre de composants simultanément à partir d'une même plaquette.

Bien que l'invention ait été décrite ci-dessus pour des pièces en silicium recouvertes d'oxyde de silicium, elle pourrait être appliquée à d'autres matériaux composites tels que le verre trempé.

Quel que soit le composant horloger réalisé, il est envisageable de graver la pièce de base de ce composant de sorte que la partie de la tranche de cette pièce dépourvue de revêtement à l'issue du procédé de fabrication se trouve en retrait dans le composant, typiquement dans une échancrure de ladite tranche, comme dans le cas du balancier 100 illustré à la figure 5. Ainsi, ladite partie dépourvue de revêtement se trouve doublement protégée, par l'organe de réglage et par le reste de la tranche de sa pièce de base.

En plus des nombreux avantages évoqués plus haut, dans le cas préféré où des parties d'attaches sont laissées sur le composant final, le composant horloger selon l'invention présente un avantage esthétique en ce qu'il permet de cacher ces parties d'attaches.

## Revendications

1. Composant horloger (1 ; 100) comprenant une pièce composite (2 ; 102) comprenant une face supérieure (2.1), une face inférieure (2.2) et une tranche (2.3), réalisée en un premier matériau (12) et revêtue d'un deuxième matériau (13) pour augmenter sa résistance mécanique, au moins une partie (15 ; 115) de sa tranche (2.3) étant dépourvue de ce revêtement (13), ledit composant horloger (1 ; 100) étant **caractérisé en ce qu'**il comprend un organe protecteur (11 ; 111) qui, en vue de dessus ou en vue de dessous, s'étend à l'extérieur de la tranche (2.3) de la pièce au niveau de ladite partie (15 ; 115) en couvrant au moins partiellement ladite partie (15 ; 115).

2. Composant horloger (1 ; 100) selon la revendication 1, **caractérisé en ce que**, en vue de dessus ou en vue de dessous, ledit organe protecteur (11 ; 111) s'étend à l'extérieur de la tranche (2.3) de la pièce (2 ; 102) au niveau de ladite partie (15 ; 115) en couvrant totalement ladite partie (15 ; 115).

3. Composant horloger (1 ; 100) selon la revendication 1 ou 2, **caractérisé en ce que**, en plus de limiter la possibilité de chocs directs sur ladite partie (15 ; 115) ledit organe protecteur (11 ; 111) possède une fonction telle qu'une fonction d'alourdissement, une fonction de réglage ou une fonction de modification des propriétés tribologiques de ladite pièce composite.

4. Composant horloger (1) selon la revendication 3, **caractérisé en ce que** ledit organe protecteur (11) est un organe de réglage et **en ce que**, en vue de dessus ou en vue de dessous, il s'étend à l'extérieur de la tranche (2.3) de la pièce (2) au niveau de ladite partie (15) en couvrant au moins partiellement ladite partie (15), et cela quelle que soit sa position de réglage.

5. Composant horloger (1 ; 100) selon l'une quelconque des revendications précédentes, **caractérisé en ce que** ledit premier matériau (12) est du silicium.

6. Composant horloger (1 ; 100) selon l'une quelconque des revendications précédentes, **caractérisé en ce que** ledit deuxième matériau (13) est choisi parmi l'oxyde, le carbure ou le nitrure de silicium, le nitrure ou le carbure de titane ou le diamant, de préférence l'oxyde de silicium.

7. Composant horloger (1 ; 100) selon l'une quelconque des revendications précédentes, **caractérisé en ce que** ledit organe protecteur (11 ; 111) est réalisé à base de métal, de préférence en un alliage cuivre-béryllium ou nickel phosphore, en or, en platine, en acier ou en nickel.

8. Composant horloger (1) selon l'une quelconque des revendications 1 à 7, **caractérisé en ce qu'**il s'agit d'un balancier et **en ce que** ledit organe protecteur (11) comprend une masselotte de réglage de l'inertie du balancier.

9. Composant horloger (100) selon l'une des revendications précédentes, **caractérisé en ce que** ladite partie (115) de la tranche dépourvue de revêtement se situe en retrait dans le composant, typiquement dans une échancrure de la tranche de ladite pièce composite (102).

10. Composant horloger (1) selon l'une quelconque des revendications précédentes, **caractérisé en ce que** ladite pièce composite comprend plusieurs parties (15) de sa tranche (2.3) dépourvues de revêtement (13) et au moins autant d'organes protecteurs (11) que de dites parties (15) le tout étant agencé de sorte qu'à chacune desdites parties (15) dépourvues de revêtement est associée un organe protecteur (11) distinct.

11. Mécanisme d'horlogerie comprenant un premier composant horloger (1) selon l'une des revendications 1 à 10 et un second composant horloger (20) destiné à venir coopérer directement avec ledit premier composant horloger (1) lors du fonctionnement du mécanisme, **caractérisé en ce que** le second composant horloger (20) ne puisse atteindre le premier composant horloger (1) que sur une partie de sa tranche (2.3) portant le revêtement (13) ou sur un organe protecteur (11), et cela quelle que soit la position de réglage du ou des organe(s) protecteur(s) réglables (11) s'il y en a.

12. Mécanisme d'horlogerie selon la revendication 11, **caractérisé en ce que** la partie dudit second composant horloger (20) destinée à coopérer directement avec ledit premier composant horloger (1) est horizontalement en regard à la fois d'au moins une partie de la tranche (2.3) dudit premier composant (1) et d'au moins une partie du ou de chacun desdits organe(s) protecteur(s) .

13. Mécanisme horloger selon la revendication 11 ou 12 lorsqu'elle dépend de la revendication 8, **caractérisé en ce que** ledit second composant horloger comprend un mécanisme d'arrêt de balancier (20).

14. Pièce d'horlogerie telle qu'une montre-bracelet, une montre de poche, une pendule ou une pendulette comportant un mécanisme horloger selon l'une quelconque des revendications 11 à 13.

15. Procédé de fabrication d'un composant horloger (1) prêt à être monté dans un mécanisme horloger comprenant les étapes suivantes :
a. graver une pièce ayant une forme souhaitée pour le composant (1) dans une plaque d'un premier matériau (12) en laissant au moins une attache entre la pièce et le reste de la plaque, ladite pièce comprenant une face supérieure (2.1), une face inférieure (2.2) et une tranche (2.3),
b. revêtir la plaque d'un deuxième matériau (13) destiné à augmenter la résistance mécanique de la pièce et couvrant ainsi la pièce et la ou les attache(s),
c. détacher la pièce de la plaque en sectionnant la ou les attache(s), puis optionnellement, éliminer les portions d'attache(s) (14) restantes, une ou plusieurs partie(s) (15) de la tranche (2.3) de la pièce étant alors dépourvue(s) dudit revêtement (13),
d. fixer au moins un organe protecteur (11) sur la pièce (2), de manière à ce que, en vue de dessus ou en vue de dessous, ledit organe protecteur (11) s'étende à l'extérieur de la tranche (2.3) de la pièce (2) au niveau de la partie (15) ou d'une des parties (15) de sa tranche (2.3) dépourvue(s) de revêtement (13) en couvrant au moins partiellement ladite partie (15),
les étapes c) et d) pouvant être interverties.

## Patentansprüche

1. Uhrenkomponente (1; 100), die ein Verbundteil (2; 102) umfasst, das eine obere Seite (2.1), eine untere Seite (2.2) und einen Rand (2.3) umfasst, aus einem ersten Material (12) besteht und mit einem zweiten Material (13) beschichtet ist, um seine mechanische Festigkeit zu erhöhen, wobei mindestens ein Teil (15; 115) seines Randes (2.3) diese Beschichtung (13) nicht aufweist, wobei die Uhrenkomponente (1; 100) **dadurch gekennzeichnet ist, dass** sie ein Schutzorgan (11; 111) umfasst, das sich in der Draufsicht oder in der Unteransicht zur Außenseite des Randes (2.3) des Teils im Bereich des Teils (15; 115) erstreckt und dabei den Teil (15; 115) zumindest teilweise bedeckt.

2. Uhrenkomponente (1; 100) nach Anspruch 1, **dadurch gekennzeichnet, dass** in der Draufsicht oder in der Unteransicht das Schutzorgan (11; 111) sich zur Außenseite des Randes (2.3.) des Teils (2; 102) im Bereich des Teils (15; 115) erstreckt und dabei den Teil (15; 115) vollständig bedeckt.

3. Uhrenkomponente (1; 100) nach Anspruch 1 oder 2, **dadurch gekennzeichnet, dass** zusätzlich zum Einschränken der Möglichkeit direkter Stöße auf den Teil (15; 115) das Schutzorgan (11; 111) eine Funktion besitzt, wie beispielsweise eine Funktion zur Gewichtserhöhung, eine Funktion zur Regulierung oder eine Funktion der Abwandlung der tribologischen Eigenschaften des Verbundteils.

4. Uhrenkomponente (1) nach Anspruch 3, **dadurch gekennzeichnet, dass** das Schutzorgan (11) ein Regulierungsorgan ist, und dadurch, dass es sich in der Draufsicht oder in der Unteransicht zur Außenseite des Randes (2.3) des Teils (2) im Bereich des Teils (15) erstreckt und dabei den Teil (15) zumindest teilweise bedeckt, und zwar unabhängig von seiner Regulierungsposition.

5. Uhrenkomponente (1; 100) nach einem der vorhergehenden Ansprüche, **dadurch gekennzeichnet, dass** das erste Material (12) Silizium ist.

6. Uhrenkomponente (1; 100) nach einem der vorhergehenden Ansprüche, **dadurch gekennzeichnet, dass** das zweite Material (13) aus Siliziumoxid, -carbid oder -nitrid, Titannitrid oder -carbid oder Diamant, vorzugsweise Siliziumoxid, ausgewählt ist.

7. Uhrenkomponente (1; 100) nach einem der vorhergehenden Ansprüche, **dadurch gekennzeichnet, dass** das Schutzorgan (11; 111) auf Metallbasis, vorzugsweise aus einer Kupfer-Beryllium- oder Nickel-Phosphor-Legierung, aus Gold, aus Platin, aus Stahl oder aus Nickel hergestellt ist.

8. Uhrenkomponente (1) nach einem der Ansprüche 1 bis 7, **dadurch gekennzeichnet, dass** es sich um eine Unruh handelt, und dadurch, dass das Schutzorgan (11) ein Gewichtchen zur Regulierung der Trägheit der Unruh umfasst.

9. Uhrenkomponente (100) nach einem der vorhergehenden Ansprüche, **dadurch gekennzeichnet, dass** der Teil (115) des Randes, der keine Beschichtung aufweist, sich in der Komponente, typischerweise in einer Schweifung des Randes des Verbundteils (102), vertieft befindet.

10. Uhrenkomponente (1) nach einem der vorhergehenden Ansprüche, **dadurch gekennzeichnet, dass** das Verbundteil mehrere Teile (15) seines Randes (2.3), die keine Beschichtung (13) aufweisen, und mindestens ebenso viele Schutzorgane (11) wie Teile (15) umfasst, wobei das Ganze derart eingerichtet ist, dass jeder der Teile (15), die keine Beschichtung aufweisen, mit einem getrennten Schutzorgan (11) verbunden ist.

11. Uhrenmechanismus, der eine erste Uhrenkomponente (1) nach einem der Ansprüche 1 bis 10 und eine zweite Uhrenkomponente (20) umfasst, die dazu bestimmt ist, während des Betriebs des Mechanismus direkt mit der ersten Uhrenkomponente (1) zusammenzuwirken, **dadurch gekennzeichnet, dass** die zweite Uhrenkomponente (20) die erste Uhrenkomponente (1) lediglich auf einem Teil ihres Randes (2.3), der die Beschichtung (13) trägt, oder auf einem Schutzorgan (11) erreichen kann, und zwar unabhängig von der Regulierungsposition des oder der regulierbaren Schutzorgans bzw. Schutzorgane (11), wenn dieses bzw. diese vorhanden ist bzw. sind.

12. Uhrenmechanismus nach Anspruch 11, **dadurch gekennzeichnet, dass** der Teil der zweiten Uhrenkomponente (20), der dazu bestimmt ist, direkt mit der ersten Uhrenkomponente (1) zusammenzuwirken, sich horizontal sowohl mindestens einem Teil des Randes (2.3) der ersten Komponente (1) als auch mindestens einem Teil des oder jedes von dem Schutzorgan bzw. den Schutzorganen horizontal gegenüberliegend befindet.

13. Uhrenmechanismus nach Anspruch 11 oder 12, wenn abhängig von Anspruch 8, **dadurch gekennzeichnet, dass** die zweite Uhrenkomponente einen Unruhanhaltemechanismus (20) umfasst.

14. Uhr, wie beispielsweise eine Armbanduhr, eine Taschenuhr, eine Pendeluhr oder eine Pendulette, die einen Uhrenmechanismus nach einem der Ansprüche 11 bis 13 umfasst.

15. Verfahren zur Herstellung einer Uhrenkomponente (1), die bereit ist, in einem Uhrenmechanismus montiert zu werden, das die folgenden Schritte umfasst:
a. Gravieren eines Teils, das eine für die Komponente (1) gewünschte Form aufweist, in eine Platte aus einem ersten Material (12), indem mindestens eine Befestigung zwischen dem Teil und dem Rest der Platte gelassen wird, wobei das Teil eine obere Seite (2.1), eine untere Seite (2.2) und einen Rand (2.3) umfasst,
b. Beschichten der Platte mit einem zweiten Material (13), das dazu bestimmt ist, die mechanische Festigkeit des Teils zu erhöhen, und somit das Teil oder die Befestigung/en bedeckt,
c. Lösen des Teils von der Platte durch Durchtrennen des oder der Befestigung/en, dann wahlweise Beseitigen der verbleibenden Befestigungsabschnitte (14), wobei ein oder mehrere Abschnitt/e (15) des Randes (2.3) des Teils dann die Beschichtung (13) nicht aufweist bzw. aufweisen,
d. Befestigen mindestens eines Schutzorgans (11) an dem Teil (2), derart dass in der Draufsicht oder in der Unteransicht das Schutzorgan (11) sich zur Außenseite des Randes (2.3) des Teils (2) im Bereich des Teils (15) oder eines der Teile (15) seines Randes (2.3) erstreckt, der bzw. die keine Beschichtung (13) aufweist bzw. aufweisen, indem der Teil (15) zumindest teilweise bedeckt wird,
wobei die Schritte c) und d) umgekehrt werden können.

## Claims

1. Timepiece component (1; 100) comprising a composite piece (2; 102) comprising an upper face (2.1), a lower face (2.2) and an edge (2.3), and being made from a first material (12) and coated with a second material (13) to increase the mechanical strength thereof, at least one part (15; 115) of its edge (2.3) being free of this coating (13), said timepiece component (1; 100) being **characterised in that** it comprises a protective member (11; 111) which, as seen from above or from below, extends outside of the edge (2.3) of the piece at said part (15; 115), at least partially covering said part (15; 115).

2. Timepiece component (1; 100) as claimed in claim 1, **characterised in that**, as seen from above or from below, said protective member (11; 111) extends outside of the edge (2.3) of the piece (2; 102) at said part (15, 115), completely covering said part (15; 115).

3. Timepiece component (1; 100) as claimed in claim 1 or 2, **characterised in that**, in addition to limiting the possibility of direct impacts on said part (15; 115), said protective member (11; 111) has a function such as a weighing-down function, a setting function or a modifying function for the tribological properties of said composite piece.

4. Timepiece component (1) as claimed in claim 3, **characterised in that** said protective member (11) is a setting member, and **in that**, as seen from above or from below, it extends outside of the edge (2.3) of the piece (2) at said part (15), at least partially covering said part (15), regardless of its setting position.

5. Timepiece component (1; 100) as claimed in any one of the preceding claims, **characterised in that** said first material (12) is made of silicon.

6. Timepiece component (1; 100) as claimed in any one of the preceding claims, **characterised in that** said second material (13) is selected from silicon dioxide, carbide or nitride, titanium nitride or carbide, or diamond, preferably silicon dioxide.

7. Timepiece component (1; 100) as claimed in any one of the preceding claims, **characterised in that** said protective member (11; 111) is produced based on metal, preferably from a nickel-phosphorous or copper-beryllium alloy, from gold, from platinum, from steel or from nickel.

8. Timepiece component (1) as claimed in any one of claims 1 to 7, **characterised in that** it is a balance, and **in that** said protective member (11) comprises an inertia-block for setting the inertia of the balance.

9. Timepiece component (100) as claimed in any one of the preceding claims, **characterised in that** said part (115) of the edge free of coating is recessed in the component, typically in a notch in the edge of said composite piece (102).

10. Timepiece component (1) as claimed in any one of the preceding claims, **characterised in that** said composite piece comprises several parts (15) of its edge (2.3) which are free of coating (13) and at least as many protective members (11) as said parts (15), the whole being arranged such that a separate protective member (11) is associated with each of said parts (15) free of coating.

11. Timepiece mechanism comprising a first timepiece component (1) as claimed in any one of claims 1 to 10 and a second timepiece component (20) intended to cooperate directly with said first timepiece component (1) when said mechanism is operating, **characterised in that** the second timepiece component (20) can contact the first timepiece component (1) only via one part of its edge (2.3) bearing the coating (13) or via a protective member (11), regardless of the setting position of the settable protective member(s) (11) if present.

12. Timepiece mechanism as claimed in claim 11, **characterised in that** the part of said second timepiece component (20) intended to cooperate directly with said first timepiece component (1) is horizontally facing both at least one part of the edge (2.3) of said first component (1) and at least one part of the or each protective member.

13. Timepiece mechanism as claimed in claim 11 or 12 when dependent on claim 8, **characterised in that** said second timepiece component comprises a balance stopping mechanism (20).

14. Timepiece such as a wristwatch, a pocket-watch, a clock or a miniature clock comprising a timepiece mechanism as claimed in any one of claims 11 to 13.

15. Method for manufacturing a timepiece component (1) ready to be mounted in a timepiece mechanism, comprising the following steps:
a. etching a piece having a desired shape for the component (1) in a plate of a first material (12), leaving at least one tie between the piece and the rest of the plate, said piece comprising an upper face (2.1), a lower face (2.2) and an edge (2.3),
b. coating the plate with a second material (13) intended to increase the mechanical strength of the piece and thereby covering the part and the tie(s),
c. detaching the piece from the plate by separating the tie(s), then optionally removing the remaining tie portion(s) (14), one or more parts (15) of the edge (2.3) of the piece thus being free of said coating (13),
d. attaching at least one protective member (11) to the piece (2) such that, as seen from above or from below, said protective member (11) extends outside of the edge (2.3) of the piece (2) at the part (15) or one of the parts (15) of its edge (2.3) which is or are free of coating (13), at least partially covering said part (15),
wherein steps c) and d) can be inverted.
